# EUROPÄISCHE PATENTSCHRIFT

(11) **EP 0 150 664 B1**
(45) Veröffentlichungstag und Bekanntmachung des Hinweises auf die Patenterteilung: **19.10.1988**
(21) Anmeldenummer: 84810021.0
(22) Anmeldetag: 13.01.1984
(51) Int. Cl.: E04B 1/76, E04B 1/00

(54) **Kragplattenanschlusselement**
Cantilever plate connecting element
Elément de raccordement pour dalle en porte-à-faux

(43) Veröffentlichungstag der Anmeldung: 07.08.1985
(73) Patentinhaber: PAWE AG, CH-3110 Münsingen (CH)
(72) Erfinder: Krattiger, Manfred, CH-3073 Gümligen (CH)
(74) Vertreter: Seehof, Michel

(56) Entgegenhaltungen:
- DE-A- 3 116 381
- DE-B- 3 005 571

## Beschreibung

Die vorliegende Erfindung bezieht sich auf ein Kragplattenanschlusselement, worin sämtliche Armierungseisen eine Isolationsschicht durchqueren, mit Armierungseisen, die der Zugaufnahme dienen, und mit Mitteln zur Druckaufnahme sowie Armierungseisen zur Schubübertragung, die etwa diagonal zum Querschnitt der Isolationsschicht verlaufen, wobei alle Eisenteile aus rostfreiem Stahl bestehen.

Ein solches Element ist aus der DE-B-3 005 571 bekannt. Dieses Element enthält als wichtigsten Teil ein Druckelement, das im Isolationskörper eingebaut ist, während die Bewehrungseisen in der Regel beidseitig geradlinig aus dem Isolationskörper herausragen. Während dieses Bauelement gegenüber dem damals bekannten Stand der Technik Vorteile aufweist, ergab die Praxis, dass sowohl das Druckelement als auch die Bauweise Nachteile aufweisen, indem das Druckelement einerseits aufwendig ist und andererseits das Isolationsvermögen der Schicht herabsetzt, und die Bauweise mit den geradlinig herausragenden Bewehrungseisen bewirkt, dass die Verlegearbeiten umständlich sind, da das Element nicht begehbar ist. Zudem ist ein solches Element nicht gut transportierbar und umständlich zum Verpacken.

Aus der älteren europäischen Patentanmeldung 0 119 165 ist ein Kragplattenanschlusselement bekannt, in dem Armierungseisen vorgesehen sind, die als geschlossene Schlaufen ausgebildet sind. Jedoch beschreibt dieses unter Artikel 54 (3) fallende Dokument einerseits nicht die Verwendung von diagonal zum Querschnitt der lsolationsschicht verlaufende Schubeisen, wodurch die Anwendungsmöglichkeiten beschränkt sind und andererseits werden zum Halten der unten verlaufenden Armierungseisen Bügel verwendet.

Es ist gegenüber dem genannten Stand der Technik Aufgabe der vorliegenden Erfindung, ein Kragplattenanschlusselement anzugeben, das ein besseres Isolationsvermögen aufweist und eine wirtschaftlichere Herstellung ermöglicht sowie leichter montierbar und transportierbar ist. Ein solches Element ist im Anspruch 1 definiert. Vorteilhafte Weiterbildungen sind in den abhängigen Ansprüchen angegeben.

Die Erfindung wird im folgenden anhand einer Zeichnung von Ausführungsbeispielen näher erläutert werden.
Fig. 1 zeigt im Schnitt eingebaute Armierungseisenanschlüsse,
Fig. 2 zeigt eine Ausschnittsvergrösserung aus Fig. 1.
Fig. 3 zeigt eine Ansicht von links der Fig. 2 und
Fig. 4 zeigt eine Ausführungsvariante von Fig. 2.

In Fig. 1 erkennt man eine Aussenmauer 1, eine Decke 2 und eine daran anschliessende Balkonplatte 3. Wie aus den Fig. 1 und insbesondere aus Fig. 2 hervorgeht, ist die Decke oder der Boden 2 nicht einstückig mit der Bodenplatte 3 gegossen, sondern über eine Wärmeisolationsschicht 4 und Armierungsanschlusseisen 5 sowie Schubarmierungseisen 6 miteinander verbunden. Durch eine geeignet dimensionierte Isolationsschicht 4 kann ein Wärmefluss vom Innern des Gebäudes nach aussen wirksam vermindert oder unterbunden werden. In Fig. 2 erkennt man die geradlinig durch die Isolationsschicht 4 hindurchtretenden Armierungsanschlusseisen 5, an die sich die in Fig. 1 nicht eingezeichneten sonst üblichen Armierungseisen oder Armierungsmatten anschliessen. Dabei dienen die oben liegenden Armierungseisen 5 der Zugaufnahme und die unten liegenden Armierungseisen 5 der Druckaufnahme. Zwischen diesen Armierungsanschlusseisen sind jeweils Schubübertragungseisen 6 derart angeordnet, dass sie die Isolationsschicht ungefähr in deren Diagonale durchqueren, wobei die beiden Biegeradien 7 ausserhalb der Isolationsschicht angeordnet sind. Für die Armierungsanschlusseisen und für die Schubübertragungseisen wird rostfreier oder entsprechend behandelter Stahl verwendet, der gegenüber eventuell eindringender Feuchtigkeit korrosionsbeständig ist.

Das Anbringen einer Isolationsschicht hat nicht nur den Vorteil, eine wirksame Wärmedämmung bzw. Kälteschutz zu bewirken und somit die sonst üblichen Kältebrücken zu beseitigen, sondern hat auch noch den Vorteil, dass die Anschlussarmierungseisen zu vorfabrizierbaren und transportierbaren Einheiten zusammengefasst werden können (Fig. 3), wobei die die Armierungseisen 5 und die Enden der Schubübertragungseisen 6 miteinander verbindenden Querstäbe 8 als Handgriff dienen können. Diese Anordnung bewirkt neben der wirksamen Wärmedämmung eine wesentliche Vereinfachung beim Anbau von Balkonböden oder Vordächern, da zuerst die in Einheiten zusammengefassten Anschlusseisen und Schubübertragungseisen in die Decke oder Boden des Gebäudes einbetoniert werden konnen und anschliessend die Balkon- oder Vordachplatte angegossen werden kann. Dies ist insbesondere durch den Einbau der Schubübertragungseisen möglich.

Die Eisen können, wie in Fig. 2 angedeutet, U-förmig sein oder eine geschlossene Form aufweisen. Um eine bessere Haftung zwischen Beton und Isolationsschicht zu erreichen, ist es auch möglich, die Oberfläche der Isolationsschicht 4 mit Nuten 9 oder Zapfen oder Rippen 10 zu versehen. Dabei können die Rippen bzw. Nuten längs und/oder quer angeordnet sein. Ausserdem ist es möglich, zum Schutze der Isolationsschicht, die aus Schaumstoff, beispielsweise Polyurethanschaum, oder Styropor, Glas- oder Steinwolle bestehen kann, diese mit einer Kunststoffhülle, entweder gänzlich oder teilweise, zu versehen. Dies ist insbesondere dann wichtig, falls keine darüberliegenden Wände vorgesehen werden. Gegebenenfalls ist dann an dieser Stelle ein weitergehender Schutz der Einheit von äusseren Einflüssen notwendig.

## Patentansprüche

1. Kragplattenanschlusselement, worin sämtliche Armierungseisen (5, 6) eine Isolationsschicht (4) durchqueren, mit Armierungseisen (5), die der Zugaufnahme dienen, und mit Mitteln zur Druckaufnahme sowie Armierungseisen (6) zur Schubübertragung, die etwa diagonal zum Querschnitt der Isolationsschicht verlaufen, wobei alle Eisenteile aus rostfreiem Stahl bestehen, dadurch gekennzeichnet, dass die Armierungseisen (5) zur Zugaufnahme und die Mittel zur Druckaufnahme, welche gleichfalls die Isolationsschicht durchquerende Armierungseisen darstellen, geschlossene Schlaufen bilden oder an ihren Enden U-förmig gebogen sind, dass die Schubübertragungseisen (6) und die Armierungseisen (5) abwechselnd aufeinanderfolgen, und dass beidseitig der Isolationsschicht (4) die Armierungseisen (5) und die Enden der Schubübertragungseisen (6) durch Querstäbe (8) miteinander verbunden sind.

2. Kragplattenanschlusselement nach Anspruch 1, dadurch gekennzeichnet, dass die Biegeradien (7) der Schubübertragungseisen (6) sich ausserhalb der Isolationsschicht (4) befinden.

3. Kragplattenanschlusselement nach Anspruch 1 oder 2, dadurch gekennzeichnet, dass die Isolationsschicht (4) aus Polyurethanschaum, Styropor, Stein- oder Glaswolle besteht.

4. Kragplattenanschlusselement nach einem der Ansprüche 1 bis 3, dadurch gekennzeichnet, dass die Isolationsschicht teilweise oder ganz von einer Kunststoffhülle umgeben ist.

5. Kragplattenanschlusselement nach einem der Ansprüche 1 bis 4, dadurch gekennzeichnet, dass die Seitenflächen der Isolationsschicht Nuten (9) oder Rippen (10) aufweisen, die längs und/oder quer angeordnet sind.

## Claims

1. A cantilever plate connecting element in which all reinforcement irons (5, 6) traverse an insulating layer (4), with reinforcement irons for the tensile absorption (5) and with means for the pressure absorption as well as reinforcement irons for the shear absorption (6) arranged diagonally with respect to the cross section of the insulating layer, all iron pieces being of stainless steel, characterized in that the reinforcement irons for the tensile absorption (5) and the means for the pressure absorption which are at the same time the reinforcement irons traversing the insulating layer, form closed loops or are bent in form of a U at their extremities, in that the irons for the shear absorption (6) and the reinforcement irons (5) follow each other alternatively and in that on both sides of the insulating layer (4), the reinforcement irons (5) and the extremities of the irons for the shear absorption (6) are connected together by transverse rods (8).

2. A cantilever plate connecting element ac- .cording to claim 1, characterized in that the sweeps (7) of the irons for the shear absorption (6) are outside of the insulation layer (4).

3. A cantilever plate connecting element according to claim 1 or 2, characterized in that the insulating layer (4) consists of polyurethane foam, styropore, mineral or glass wool.

4. A cantilever plate connecting element according to one of the claims 1 to 3, characterized in that the insulating layer is partially or entirely surrounded by a cover of synthetic material.

5. A cantilever plate connecting element according to one of the claims 1 to 4, characterized in that the lateral sides of the insulating layer comprise grooves (9) or ribs (10) arranged longitudinally and/or transversally.

## Revendications

1. Elément de raccordement pour dalle en porte-à-faux, dans lequel tous les fers d'armage (5, 6) traversent une couche d'isolation (4), avec des fers d'armage (5) servant à recevoir des contraintes de tension et avec des moyens servant à recevoir des contraintes de pression ainsi que des fers d'armage (6) pour le transfert de contraintes de cisaillement disposés en diagonale par rapport à la section de la couche d'isolation, toutes les pièces en fer étant en acier inoxydable, caractérisé en ce que les fers d'armage (5) servant à recevoir les contraintes de tension et les moyens servant à recevoir les contraintes de pression, qui sont en même temps les fers d'armage traversant la couche d'isolation, forment des boucles fermées ou sont pliés en forme de U à leurs extrémités, en ce que les fers de transfert de contraintes de cisaillement (6) et les fers d'armage (5) se suivent alternativement et en ce que des deux côtés de la couche d'isolation (4), les fers d'armage (5) et les extrémités des fers de transfert des contraintes de cisaillement (6) sont liés entre eux par des tiges transversales (8).

2. Elément de raccordement pour dalle en porte-à-faux selon la revendication 1, caractérisé en ce que les rayons du pliage (7) des fers pour le transfert des contraintes de cisaillement (6) se trouvent en dehors de la couche d'isolation (4).

3. Elément de raccordement pour dalle en porte-à-faux selon la revendication 1 ou 2, caractérisé en ce que la couche d'isolation (4) est en mousse de polyuréthane, styropore, laine minérale ou de verre.

4. Elément de raccordement pour dalle en porte-à-faux selon l'une des revendications 1 à 3, caractérisé en ce que la couche d'isolation est entourée partiellement ou entièrement d'une gaine en matériau synthétique.

5. Elément de raccordement pour dalle en porte-à-faux selon l'une des revendications 1 à 4, caractérisé en ce que les faces latérales de la couche d'isolation comprennent des rainures (9) ou des nervures (10) disposées longitudinalement et/ou transversalement.
